# FASCICULE DE BREVET EUROPEEN

(11) **EP 3 087 434 B1**
(45) Date de publication et mention de la délivrance du brevet: **31.01.2018**
(21) Numéro de dépôt: 16705949.2
(22) Date de dépôt: 23.02.2016
(51) Int. Cl.: G04B 19/28, G04B 19/30

(54) **MONTRE-BRACELET COMPRENANT UN CADRAN MUNI D'INDEX LUMINEUX**
ARMBANDUHR, DIE EIN ZIFFERBLATT MIT LEUCHTINDEX UMFASST
WRISTWATCH COMPRISING A DIAL PROVIDED WITH A LIGHT INDEX

(30) Priorité: 17.03.2015 EP 15159460
(43) Date de publication de la demande: 02.11.2016
(73) Titulaire: Omega SA, 2502 Bienne (CH)
(72) Inventeur: FERRI, Yvan, 1004 Lausanne (CH); CATANESE, Rocco, 2502 Bienne (CH); TORTORA, Pierpasquale, 2000 Neuchâtel (CH); KISSLING, Gregory, 2532 Macolin (CH)
(74) Mandataire: Supper, Marc
(86) Numéro de dépôt international: PCT/EP2016/053757
(87) Numéro de publication internationale: WO 2016/146350

(56) Documents cités:
- EP-A1- 1 666 992
- EP-A1- 2 264 554
- CH-A2- 701 750
- CH-A2- 707 057
- CH-B5- 687 285
- US-A- 4 244 044

## Description

### Domaine technique de l'invention

La présente invention concerne une montre-bracelet comprenant un cadran muni d'index lumineux. Plus précisément, l'invention concerne une montre-bracelet permettant la lecture d'une information située sur le cadran dans l'obscurité aussi bien qu'en plein jour.

### Arrière-plan technologique de l'invention

Des pièces d'horlogerie du type montre-bracelet permettant à leur porteur de lire l'heure dans l'obscurité sont déjà connues. Parmi toutes ces montres-bracelets, un grand nombre d'entre elles comprennent un cadran, typiquement en laiton, dans lequel sont ménagées des creusures qui matérialisent les index horaires par exemple des heures pleines. Ces creusures sont ensuite remplies au moyen d'une seringue de distribution d'un matériau phosphorescent capable de restituer la nuit l'énergie lumineuse que ce matériau phosphorescent a emmagasinée durant la journée. Un matériau phosphorescent couramment utilisé dans la haute horlogerie est commercialisé par la société japonaise Nemoto & Co. sous la dénomination commerciale Super-LumiNova. Il s'agit d'un matériau non-toxique et non-radioactif à base d'aluminate de strontium qui a avantageusement remplacé les peintures luminescentes à base de radium. Néanmoins, du fait que l'emploi du matériau Super-LumiNova© se soit largement répandu dans le domaine de l'horlogerie, l'aspect des montres lorsqu'elles sont vues de nuit s'est grandement uniformisé, rendant difficile la distinction entre une montre d'un fabriquant donné et une montre concurrente. Or, tous les fabricants de montres cherchent à donner à leurs produits une identité visuelle forte qui les distingue des montres des concurrents.

Le document CH687285 décrit un montre-bracelet avec lunette tournante et une commande d'allumage d'une source de lumière agencée pendant un laps de temps déterminé à la réception d'un signal électrique émis par un composant de détection. En outre, dans les montres-bracelets équipées d'une source de lumière, l'activation de cette source de lumière se fait le plus souvent au moyen d'un bouton-poussoir situé en un endroit donné à la périphérie de la boîte de montre et qu'il est donc difficile de trouver lorsque l'utilisateur procède par tâtonnements dans l'obscurité.

### Résumé de l'invention

La présente invention a pour but de remédier aux problèmes mentionnés ci-dessus ainsi qu'à d'autres encore en procurant une pièce d'horlogerie comprenant un cadran muni d'index lumineux qui confère notamment à la pièce d'horlogerie ainsi équipée une apparence aisément identifiable lorsque cette pièce d'horlogerie est consultée tant dans l'obscurité qu'en plein jour.

A cet effet, la présente invention concerne une montre-bracelet selon la revendication 1. Grâce à ces caractéristiques, la présente invention procure une montre-bracelet dans laquelle au moins un index lumineux permettant la lecture dans l'obscurité aussi bien qu'en plein jour d'une information située sur le cadran, par exemple un index horaire, est éclairé sur demande de l'utilisateur par allumage d'une source de lumière placée sous le cadran. Pour commander l'allumage de la source de lumière, il suffit à son porteur de faire pivoter la lunette tournante et de l'amener dans une position prédéterminée dans laquelle la présence d'un composant d'activation logé dans la lunette tournante est détectée par un composant de détection qui, en réponse, commande l'allumage de la source de lumière. On obtient ainsi une montre-bracelet dont les index horaires dont est muni le cadran peuvent être éclairés à la demande au moyen d'une ou de plusieurs sources de lumière, ce qui confère à la montre-bracelet selon l'invention lorsqu'elle est consultée de nuit par son porteur un aspect unique qui ne peut être confondu avec l'aspect d'une autre montre-bracelet. Prévoir un composant d'activation dans la lunette de la montre-bracelet et un composant de détection correspondant dans la boîte de la montre permet d'allumer la source de lumière à la demande car il va de soi qu'il n'est pas envisageable, tant pour des raisons d'autonomie de la source d'énergie électrique que pour des raisons esthétiques, de laisser la source de lumière briller en permanence. De plus, commander l'allumage de la source de lumière au moyen d'une lunette tournante est très aisé. Il est en effet plus simple pour l'utilisateur de trouver à tâtons dans l'obscurité la lunette et de faire tourner celle-ci jusqu'à tant que la source de lumière s'allume, que de devoir détecter la présence par exemple d'un petit bouton-poussoir en un endroit de la boîte de montre et d'appuyer sur celui-ci pour enclencher la source de lumière.

### Brève description des figures

D'autres caractéristiques et avantages de la présente invention ressortiront plus clairement de la description détaillée qui suit d'un exemple de réalisation d'une montre-bracelet selon l'invention, cet exemple étant donné à titre purement illustratif et non limitatif seulement, en liaison avec le dessin annexé sur lequel :
- la figure 1 est une vue en perspective et en éclaté d'une boîte d'une montre-bracelet conforme à la présente invention ;
- la figure 2 est une vue de dessous du cadran de la montre-bracelet de la figure 1 ;
- la figure 3 est une vue en perspective et à l'état dissocié du cadran de la figure 2 et d'une première feuille sur laquelle sont montés des sources de lumière et des guides de lumière correspondants ;
- la figure 4 est une vue en perspective de dessus du module formé par le cadran, les guides de lumière et la première feuille de circuit imprimé ;
- la figure 5 est une vue en perspective de dessous du module formé par le cadran, les guides de lumière et la première feuille de circuit imprimé ;
- la figure 6 est une vue en perspective et à l'état dissocié du module formé par le cadran, les guides de lumière et la première feuille de circuit imprimé disposé au-dessus d'un cercle d'emboîtement d'un mouvement d'horlogerie de la montre-bracelet selon l'invention, une seconde feuille de circuit imprimé sur laquelle sont agencés des composants électroniques d'alimentation et de commande des sources de lumière étant disposée sous le cercle d'emboîtement ;
- la figure 7 est une vue de dessous de la seconde feuille de circuit imprimé dans laquelle est ménagée une découpe pour laisser apparente une partie du mouvement d'horlogerie ;
- la figure 8 est une vue en perspective et à l'état dissocié du système de montage d'une source d'énergie sous la seconde feuille de circuit imprimé ;
- la figure 9 est une vue en coupe verticale du système de montage de la source d'énergie illustré à la figure 8 ;
- la figure 10 montre le dessous de la montre-bracelet avec la bride de fixation de la source d'énergie mise en place ;
- la figure 11 est une vue analogue à celle de la figure 10, la source d'énergie étant mise en place ;
- la figure 12 est une vue analogue à celle de la figure 11, la lamelle de contact étant mise en place ;
- la figure 13 est une vue de dessus de la boîte de la montre-bracelet selon l'invention ;
- la figure 14 est une vue en coupe selon la ligne XIV-XIV de la figure 13 sur laquelle sont visibles un composant d'activation logé dans une lunette tournante et un composant de détection logé dans la boîte de la montre-bracelet selon l'invention ;
- la figure 15 illustre une variante de réalisation dans laquelle les sources de lumière sont commandées de l'extérieur de la boîte de la montre-bracelet grâce à une liaison filaire qui traverse un trou ménagé dans le fond de la boîte de la montre-bracelet selon l'invention, et
- les figures 16A et 16B sont des vues schématiques d'une variante de réalisation dans laquelle la première feuille de circuit imprimé porte plusieurs composants de détection afin de pouvoir détecter des positions différentes de la lunette tournante et commander l'allumage des sources de lumière de manières différentes.

### Description détaillée d'un mode de réalisation de l'invention

La présente invention procède de l'idée générale inventive qui consiste à éclairer un ou plusieurs index, par exemple des index horaires, et/ou un ou des logos ménagés à la surface d'un cadran au moyen d'une ou de plusieurs sources lumineuses disposées sous le cadran et dont l'allumage est commandé au moyen d'une lunette montée tournante sur la boîte de la montre. En prévoyant d'utiliser, non pas un matériau luminescent, mais des sources de lumière pour éclairer des index horaires d'une montre tant dans l'obscurité qu'en plein jour, la présente invention permet de différencier de manière significative l'aspect visuel d'une telle montre de l'aspect des montres concurrentes lorsque ces montres sont consultées par leur utilisateur. En outre, prévoir d'utiliser une lunette tournante qu'il suffit d'amener dans une position prédéterminée pour commander l'allumage de la ou des sources de lumière simplifie considérablement la tâche de l'utilisateur qui n'est plus obligé de chercher à tâtons dans l'obscurité un petit bouton-poussoir disposé en un endroit du pourtour de la montre pour éclairer le cadran de celle-ci.

Comme on peut notamment le voir à l'examen de la figure 1, la boîte de la montre-bracelet selon l'invention, désignée dans son ensemble par la référence numérique générale 1, comprend une carrure 2 sur le dessus de laquelle est montée une lunette tournante 4. Un jeu d'aiguilles 6 des heures, des minutes et des secondes se déplace au-dessus d'un cadran 8 muni de pieds de fixation 10 et recouvert par une glace 11.

Le cadran 8 comprend au moins un et, dans l'exemple illustré en particulier à la figure 2, quatre index 12a, 12b, 12c et 12d agencés à midi, 3 heures, 6 heures et 9 heures. Ces quatre index 12a-12d sont formés, à titre purement illustratif seulement, de quatre triangles isocèles situés à égale distance du bord du cadran 8 et dont les sommets pointent vers le centre du cadran 8. Un cinquième index, référencé 12e, correspond par exemple au logo commercial Ω de la Demanderesse. Ce cinquième index 12e est placé sous le premier index 12a, à distance plus faible du centre du cadran 8. On comprendra qu'il s'agit là d'un simple choix de construction et que la présente invention n'est nullement limitée par le nombre, la forme et l'emplacement des index 12a-12e.

Deux techniques de fabrication du cadran 8 sont envisageables. La première technique consiste à se munir d'un cadran 8 transparent que l'on recouvre d'une couche de peinture sauf aux endroits où sont prévus les index 12a-12e. Une seconde technique consiste à se munir d'un cadran 8 opaque dans lequel sont percées les formes correspondant aux index 12a-12e. Dans ce dernier cas, on va préférentiellement venir obturer les perçages correspondant aux index 12a-12e au moyen de petits coupons adhésifs 14 qui vont être collés par le dessous du cadran 8. Ces coupons adhésifs 14 peuvent, au choix, être transparents ou diffusants, de couleur blanche ou colorés.

Conformément à l'invention (voir figure 3), une première feuille de circuit imprimé 16 de profil sensiblement circulaire et dont le diamètre est légèrement inférieur à celui du cadran 8 est collée par sa surface supérieure 18 contre la surface inférieure 20 du cadran 8. Une technique de fabrication envisageable consiste à munir la surface inférieure 20 du cadran 8 de bandes de ruban adhésif double face, puis de presser la première feuille de circuit imprimé 16 contre le cadran 8.

La surface inférieure 20 du cadran 8 contre laquelle va être plaquée la surface supérieure de la première feuille de circuit imprimé 16 est munie, aux endroits qui vont se trouver en correspondance avec les index 12a-12e ménagés dans le cadran 8, de quatre guides de lumière 22a, 22b, 22c et 22d de forme générale rectangulaire et dont les dimensions excèdent légèrement celles des index 12a-12e. Comme on le voit à l'examen des figures 2 et 3, les guides de lumière 22a-22d sont munis d'oreilles 24 pour leur montage sous le cadran 8. Dans l'exemple représenté au dessin, les oreilles de montage 24 sont asymétriques, ce qui fournit un moyen de détrompage permettant d'éviter que les guides de lumière 22a-22d ne soient montés à l'envers sous le cadran 8. Pour le montage des guides de lumière 22a-22d, la surface inférieure 20 du cadran 8 est munie de creusures 23a-23d dont le profil correspond à celui des guides de lumière 22a-22d. Les guides de lumière 22a-22d sont collés sous le cadran 8 par leurs oreilles 24. Ceci permet de garantir la présence d'une mince couche d'air entre les guides de lumière 22a-22d et la surface inférieure 20 du cadran 8 aux endroits où les guides de lumière 22a-22d ne sont pas recouverts de colle, grâce à quoi la lumière va se propager par réflexion totale à l'intérieur des guides de lumière 22a-22d.

La surface supérieure 18 de la première feuille de circuit imprimé 16 par laquelle cette dernière va être plaquée contre la surface inférieure 20 du cadran 8 est munie, aux endroits qui vont se trouver en correspondance avec les guides de lumière 22a, 22b, 22c et 22d, de sources de lumières 28, par exemple du type diodes électroluminescentes. Ces sources de lumière 28 sont disposées sur la surface supérieure 18 de la première feuille de circuit imprimé 16 de manière telle que, lorsque la première feuille de circuit imprimé 16 est collée contre la surface inférieure 20 du cadran 8, les sources de lumière 28 se trouvent disposées en regard des petits côtés 30 des guides de lumière 22a-22d qui sont situés à l'opposé de la périphérie de la feuille de circuit imprimé 16. Ces sources de lumière 28 sont couplées optiquement avec les guides de lumière 22a-22d de façon que la lumière qu'elles émettent selon une direction horizontale se propage à l'intérieur des guides de lumière 22a-22d par réflexion totale. Pour faciliter le positionnement de la première feuille de circuit imprimé 16 relativement au cadran 18, la première feuille de circuit imprimé 16 est préférentiellement percée de trous 31 dans lesquels vont être engagés les pieds 10 du cadran 8.

On comprendra que si les sources de lumière 28 ont un angle de diffusion suffisamment large, on peut s'affranchir des guides de lumière 22a-22d et placer les sources de lumière 28 directement sous les index 12a-12e. Il peut également être envisagé d'utiliser des sources de lumière 28 éclairant verticalement vers le haut et, le cas échéant, de leur associer des lentilles diffusantes pour éclairer une plus grande surface. Les guides de lumière 22a-22d peuvent être diffusants. Dans ce cas, les petits coupons adhésifs qui obturent les perçages correspondant aux index 12a-12e ménagés dans le cadran 8 peuvent être transparents. Les guides de lumière diffusants ont cependant comme inconvénient de diffuser la lumière de manière isotrope ; ils manquent donc de directivité, ce qui peut conduire à un manque de luminosité des index. C'est pourquoi on préfère recourir à des guides de lumière transparents, par exemple réalisés en polyméthacrylate de méthyle ou PMMA, et dans lesquels on structure des extracteurs de lumière dont la fonction est d'extraire vers le haut en direction des index la lumière injectée par les sources de lumière 28 dans les guides de lumière. Afin d'occulter au regard de l'utilisateur les guides de lumière 22a-22d et les sources de lumière 28 disposés sous le cadran 8 et pour prévenir tout risque que l'utilisateur puisse distinguer les extracteurs de lumière à l'oeil nu, phénomène connu sous le nom de pixellisation, on peut combiner les guides de lumière transparents avec des coupons adhésifs diffusants sur lesquels va être déposée une couche de peinture transmissive qui aura pour fonction d'occulter au regard de l'utilisateur les guides de lumière 22a-22d et les sources de lumière disposés sous le cadran 8.

Les pistes conductrices (non représentées) qui permettent de relier les sources de lumière 28 à un ensemble électronique d'alimentation et de commande 32 dont la description va suivre convergent toutes vers une languette de connexion 34 prévue en un endroit de la périphérie de la feuille de circuit imprimé 16.

Une fois la feuille de circuit imprimé 16 solidarisée sur la surface inférieure 20 du cadran 8 (figures 4 et 5), l'ensemble ainsi obtenu est disposé au-dessus d'un mouvement d'horlogerie 36 puis verrouillé sur ce dernier grâce aux pieds de fixation 10 du cadran 8 (figures 6 et 7). Le jeu d'aiguilles 6 est ensuite chassé sur le canon du mouvement d'horlogerie 36. L'ensemble résultant est ensuite avantageusement logé dans un cercle d'emboîtage 38, après quoi la languette de connexion 34 est repliée à 90° et son extrémité libre est passée à travers une échancrure 40 prévue dans la paroi latérale périphérique du cercle d'emboîtage 38. Finalement, le cercle d'emboîtage 38 est lui-même fixé par vissage et bridage dans la carrure 2.

Le mouvement d'horlogerie 36 peut être de tout type, par exemple purement mécanique ou bien électromécanique. L'invention se révèle particulièrement avantageuse dans le cas où la montre-bracelet est équipée d'un mouvement purement mécanique puisqu'elle permet d'associer à une telle montre-bracelet mécanique une fonction d'éclairage électrique sans devoir apporter aucune modification au mouvement mécanique.

Une seconde feuille de circuit imprimé 42 qui porte l'ensemble électronique d'alimentation et de commande 32 est disposée sous le cercle d'emboîtage 38. Cette seconde feuille de circuit imprimé 42 porte notamment un connecteur 44 dans lequel est engagée la languette de connexion 34 de la première feuille de circuit imprimé 16 ainsi que les divers composants électroniques, notamment un circuit microprocesseur 46, nécessaires à la programmation, à la commande et à la gestion de l'alimentation électrique des sources de lumière 28. On voit donc que la languette de connexion 34 permet de relier directement les sources de lumière 28 portées par la première feuille de circuit imprimé 16 aux composants électroniques 46 de programmation et de gestion de l'alimentation électrique portés par la seconde feuille de circuit imprimé 42, en enjambant le mouvement d'horlogerie 36 logé dans son cercle d'emboîtage 38. Grâce à cette caractéristique, il est possible de munir une montre purement mécanique d'un dispositif d'éclairage électrique sans devoir modifier le mouvement 36. Le connecteur 44 est par exemple du type à force d'insertion nulle, également connu sous sa dénomination anglo-saxonne connecteur ZIF (Zero Insertion Force). Comme il peut être vu au dessin, une découpe 48 peut être prévue dans la seconde feuille de circuit imprimé 42 pour laisser apparente une partie du mouvement d'horlogerie 36.

Une première plage de contact 50 électriquement conductrice par exemple sous la forme d'un disque est structurée sur la face inférieure de la seconde feuille de circuit imprimé 42 et est en contact direct par exemple avec une borne négative 52 d'une source d'énergie électrique 54 telle qu'une pile ou un accumulateur rechargeable (figures 8 et 9). Une seconde plage de contact 56, par exemple de forme annulaire, est disposée concentriquement autour de la première plage de contact 50 et est destinée à être reliée à une borne positive 58 de la source d'énergie électrique 54. A cet effet, la source d'énergie électrique 54 est fixée sous la seconde feuille de circuit imprimé 42 au moyen d'une bride de fixation 60 électriquement conductrice et qui est par exemple immobilisée au moyen de vis de fixation 62 (figure 10). Cette bride de fixation 60 est en contact avec la seconde plage de contact 56 via un rebord 64 en arc de cercle dont le profil est identique à celui de la seconde plage de contact 56 et dont la hauteur est égale à l'épaisseur de la source d'énergie électrique 54. Finalement, la connexion électrique entre la source d'énergie électrique 54 et la seconde plage de contact 56 est assurée par une lamelle de contact 66 qui permet de relier électriquement entre elles la borne positive 58 de la source d'énergie électrique 54 et la bride de fixation 60 (figures 11 et 12). Cette lamelle de contact 66 est par exemple immobilisée sur la bride de fixation 60 au moyen de vis de fixation 68.

Enfin, l'ensemble formé par le cadran 8, la première feuille de circuit imprimé 16, le mouvement d'horlogerie 36, le cercle d'emboîtement 38, la seconde feuille de circuit imprimé 42 et la source d'énergie électrique 54 est enfermé dans la carrure 2 que l'on vient fermer par le bas au moyen d'un fond 70.

Conformément à l'invention, un composant d'activation de la au moins une source de lumière 28 est logé dans la lunette tournante 4 (figures 13 et 14). Ce composant d'activation est typiquement un aimant bipolaire 72 dont la direction de polarisation 74 est orientée verticalement. La présence de cet aimant bipolaire 72 est détectée par un composant de détection tel qu'un capteur magnétique 76 logé à l'intérieur de la boîte 1 de la montre-bracelet formée par la carrure 2 fermée par le fond 70. Selon un mode de réalisation préféré mais non limitatif, le capteur magnétique 76 est fixé sur la languette de connexion 34. On comprend donc que c'est la position du capteur magnétique 76 à l'intérieur de la boîte 1 de la montre-bracelet qui détermine la position de la lunette tournante 4 dans laquelle la présence de l'aimant bipolaire 72 est détectée par le capteur magnétique 76. Lorsque la présence de l'aimant bipolaire 72 est détectée par le capteur magnétique 76, c'est-à-dire, dans le cas présent, lorsque l'aimant bipolaire 72 se trouve au-dessus du capteur magnétique 76, le capteur magnétique 76 génère un signal électrique qui va être adressé au circuit microprocesseur 46. A réception de ce signal électrique, le circuit microprocesseur 46 émet un signal électrique qui commande l'allumage de la source de lumière 28 pendant un laps de temps déterminé. Un exemple de capteur magnétique 76 bien adapté aux besoins de l'invention est fourni par les capteurs digitaux à très faible puissance commercialisés par la société américaine NVE Corporation dans la gamme ADL-Series. Ces capteurs digitaux sont de type magnéto-résistif et sont conçus pour fonctionner à basse tension et avec des courants extrêmement faibles. Ces capteurs digitaux fonctionnent à la façon d' « interrupteurs » magnétiques, leur sortie passant à « 1 » lorsqu'un champ magnétique est appliqué, et retournant à « 0 » lorsque le champ magnétique est retiré. Ces « interrupteurs » magnétiques comprennent un élément sensible aux champs magnétiques de type magnéto-résistif ainsi qu'un dispositif de traitement du signal de type CMOS pour convertir le signal analogique produit par l'élément sensible en un signal numérique.

Il va de soi que la présente invention n'est pas limitée au mode de réalisation qui vient d'être décrit et que diverses modifications et variantes simples peuvent être envisagées par l'homme du métier sans sortir du cadre de l'invention tel que défini par les revendications annexées. On prévoit notamment que les sources de lumière 28 puissent être alimentées et commandées depuis l'extérieur de la boîte 1 de la montre-bracelet selon l'invention grâce à une liaison filaire 78 qui passe à travers un trou 80 ménagé dans le fond de la boîte de montre et qui relie les sources de lumière 28 à un boîtier d'alimentation et de commande 82 (figure 15). Pour pouvoir détecter plusieurs positions de la lunette tournante 4 et commander l'allumage des sources de lumière 28 de manières différentes, il peut être prévu plusieurs languettes de connexion 340A, 340B et 340C sur le pourtour de la première feuille de circuit imprimé 16, chacune de ces languettes de connexion 340A-340C portant un composant de détection 760A-760C qui détecte la présence du composant d'activation 72 dans une position déterminée correspondante de la lunette tournante 4 (voir figures 16A et 16B). Plus précisément, à la figure 16A, la lunette tournante 4 est dans une première position dans laquelle la présence du composant d'activation 72 est détectée par un premier composant de détection 760A et à la figure 16B, la présence du composant d'activation 72 est détectée par un second composant de détection 760B différent du premier. On remarquera à l'examen des figures 16A et 16B que deux des trois languettes de connexion 340A et 340B sont dépourvues de leur extrémité en pointe par laquelle elles devraient normalement être insérées dans un connecteur 44 correspondant, seule la languette de connexion 340C étant pourvue d'une telle extrémité. En disposant que les signaux produits par les composants de détection 340A et 340B seront acheminés vers l'ensemble électronique d'alimentation et de commande 32 en utilisant la languette de connexion 340C, un tel mode de réalisation permet de faire l'économie de deux connecteurs 44.

De nombreuses applications de la présente invention peuvent être envisagées. On peut par exemple envisager que l'ensemble électronique d'alimentation et de commande 32 comprenne un composant générateur d'un signal d'alarme (son ou vibration mécanique) et qui soit doté d'une antenne électromagnétique pour la communication en champ proche. En amenant la lunette tournante 4 dans une position déterminée dans laquelle la présence du composant d'activation 72 va être détectée par le composant de détection 76, le composant générateur du signal d'alarme peut alors être programmé par exemple à l'aide d'un téléphone portable pour ce qui est du jour et de l'heure d'alarme. On peut également envisager qu'en amenant la lunette tournante 4 dans une position déterminée dans laquelle la présence du composant d'activation 72 va être détectée par le composant de détection 76, on entame un échange d'informations, par exemple pour procéder à un paiement ou ouvrir une porte de voiture ou de maison, entre un circuit à mémoire logé dans la boîte de la montre-bracelet et équipé d'une antenne électromagnétique pour la communication en champ proche, et un lecteur distant.

### Nomenclature

Boîte de montre 1
Carrure 2
Lunette tournante 4
Jeu d'aiguilles 6
Cadran 8
Pieds de fixation 10
Glace 11
Index 12a, 12b, 12c ,12d et 12e
Coupons adhésifs 14
Première feuille de circuit imprimé 16
Surface supérieure 18
Surface inférieure 20
Guides de lumière 22a, 22b, 22c et 22d
Creusures 23a-23d
Oreilles de montage 24
Grands côtés 26
Sources de lumière 28
Petits côtés 30
Trous 31
Ensemble électronique d'alimentation et de commande 32
Languette de connexion 34
Mouvement d'horlogerie 36
Cercle d'emboîtage 38
Echancrure 40
Seconde feuille de circuit imprimé 42
Connecteur 44
Circuit microprocesseur 46
Découpe 48
Première plage de contact 50
Borne négative 52
Source d'énergie électrique 54
Seconde plage de contact 56
Borne positive 58
Bride de fixation 60
Vis de fixation 62
Rebord 64
Lamelle de contact 66
Vis de fixation 68
Fond 70
Composant d'activation 72
Direction de polarisation 74
Composant de détection 76
Liaison filaire 78
Trou 80
Boîtier d'alimentation et de commande 82
Languettes de connexion 340A-340C
Composants de détection 760A-760C

## Revendications

1. Montre-bracelet comprenant une boîte de montre (1) à l'intérieur de laquelle est logé un mouvement d'horlogerie (36), une lunette (4) montée tournante sur la boîte de montre (1) et un cadran (8) muni d'au moins un index lumineux (12a-12e), cet index lumineux (12a-12e) étant éclairé à travers le cadran (8) par au moins une source de lumière (28) disposée sous le cadran (8) et alimentée par une source d'énergie électrique (54), un composant d'activation (72) de la source de lumière (28) étant logé dans la lunette tournante (4) et coopérant avec un composant de détection (76) logé dans la boîte de montre (1), le composant d'activation (72) étant agencé de façon que, dans une position déterminée de la lunette tournante (4), sa présence est détectée par le composant de détection (76), le composant de détection (76) étant agencé pour émettre alors un signal électrique qui va être adressé à un ensemble électronique d'alimentation et de commande (32) logé dans la boîte de montre (1), l'ensemble électronique d'alimentation et de commande (32) étant agencé pour émettre en réponse à la réception du signal électrique émis par le composant de détection (76) un signal électrique qui commande l'allumage de la source de lumière (28) pendant un laps de temps déterminé, la au moins une source de lumière (28) étant montée sur une surface supérieure (18) d'une première feuille de circuit imprimé (16) disposée sous une surface inférieure (20) du cadran (8), **caractérisée en ce que** la première feuille de circuit imprimé (16) est disposée au-dessus du mouvement d'horlogerie (36), et **en ce qu'**une seconde feuille de circuit imprimé (42) qui porte l'ensemble électronique d'alimentation et de commande (32) est disposée sous le mouvement d'horlogerie (36), la source de lumière (28) portée par la première feuille de circuit imprimé (16) étant reliée électriquement à l'ensemble électronique d'alimentation et de commande (32) au moyen d'une languette de connexion (34).

2. Montre-bracelet selon la revendication 1, **caractérisée en ce que** le composant d'activation (72) est un aimant bipolaire et **en ce que** le composant de détection (74) est un capteur magnétique.

3. Montre-bracelet selon l'une quelconque des revendications 1 ou 2, **caractérisée en ce que** la surface inférieure (20) du cadran (8) est munie à l'endroit qui va se trouver en correspondance avec le au moins un index lumineux (12a-12e) ménagé dans le cadran (8) d'un guide de lumière (22a-22d) dans lequel est injectée la lumière produite par la source de lumière (28).

4. Montre-bracelet selon la revendication 3, **caractérisée en ce que** le guide de lumière (22a-22d) est diffusant.

5. Montre-bracelet selon la revendication 3, **caractérisée en ce que** le guide de lumière (22a-22d) est transparent et **en ce que** des extracteurs de lumière dont la fonction est d'extraire vers le haut en direction de l'index lumineux (12a-12e) la lumière injectée par la source de lumière (28) sont structurés dans le guide de lumière (22a-22d).

6. Montre-bracelet selon l'une quelconque des revendications 1 à 5, **caractérisée en ce que** la première feuille de circuit imprimé (16) est collée par sa surface supérieure (18) contre la surface inférieure (20) du cadran (8).

7. Montre-bracelet selon l'une quelconque des revendications 1 à 6, **caractérisée en ce que** la languette de connexion (34) est prévue en un endroit de la périphérie de la première feuille de circuit imprimé (16) et est insérée dans un connecteur (44) prévu sur la seconde feuille de circuit imprimé (16).

8. Montre-bracelet selon l'une quelconque des revendications 1 à 7, **caractérisée en ce que** le composant d'activation (72) est agencé sur la languette de connexion (34).

9. Montre-bracelet selon l'une quelconque des revendications 1 à 8, **caractérisée en ce qu'**une première plage de contact (50) électriquement conductrice est structurée sur une face inférieure de la seconde feuille de circuit imprimé (42) et est en contact direct avec une borne négative (52) d'une source d'énergie électrique (54), et **en ce qu'**une seconde plage de contact (56) est reliée à une borne positive (58) de la source d'énergie électrique (54), la source d'énergie électrique (54) étant fixée sous la seconde feuille de circuit imprimé (42) au moyen d'une bride de fixation (60) électriquement conductrice en contact avec la seconde plage de contact (56) et reliée à la borne positive (58) de la source d'énergie électrique (54) via une lamelle de contact (66).

10. Montre-bracelet selon la revendication 1, **caractérisée en ce que** la source de lumière (28) est alimentée et commandée depuis l'extérieur de la boîte de montre (1) grâce à une liaison filaire (78) qui relie cette source de lumière (28) à un boîtier d'alimentation et de commande (80).

## Patentansprüche

1. Armbanduhr, umfassend ein Uhrengehäuse (1), in dessen Innenraum ein Uhrwerk (36) eingebaut ist, eine an dem Uhrengehäuse (1) drehbar befestigte Lünette (4), und ein mit mindestens einem Leuchtzeichen (12a-12e) versehenes Zifferblatt (8), wobei dieses Leuchtzeichen (12a-12e) durch das Zifferblatt (8) hindurch durch mindestens eine Lichtquelle (28) beleuchtet wird, die unter dem Zifferblatt (8) angeordnet ist und durch eine Quelle (54) für elektrische Energie versorgt wird, wobei in der drehbaren Lünette (4) eine Komponente (72) zum Aktivieren der Lichtquelle (28) angeordnet ist, die mit einer in dem Uhrengehäuse (1) angeordneten Detektionskomponente (76) zusammenwirkt, wobei die Aktivierungskomponente (72) in einer Weise beschaffen ist, dass in einer bestimmten Position der drehbaren Lünette (4) ihr Vorhandensein durch die Detektionskomponente (76) detektiert wird, wobei die Detektionskomponente (76) dafür ausgelegt ist, daraufhin ein elektrisches Signal auszusenden, das an eine in dem Uhrengehäuse (1) angeordnete elektronische Versorgungs- und Steueranordnung (32) adressiert wird, wobei die elektronische Versorgungs- und Steueranordnung (32) dafür ausgelegt ist, in Reaktion auf den Empfang des von der Detektionskomponente (76) ausgesendeten elektrischen Signals ein elektrisches Signal auszusenden, das das Einschalten der Lichtquelle (28) während einer bestimmten Zeitspanne steuert, wobei die mindestens eine Lichtquelle (28) auf einer oberen Oberfläche (18) einer ersten gedruckten Leiterplatte (16) montiert ist, die unter einer unteren Oberfläche (20) des Zifferblatts (8) angeordnet ist, **dadurch gekennzeichnet, dass** die erste gedruckte Leiterplatte (16) über dem Uhrwerk (36) angeordnet ist und dass eine zweite gedruckte Leiterplatte (42), die die elektronische Versorgungs- und Steueranordnung (32) trägt, unter dem Uhrwerk (36) angeordnet ist, wobei die von der ersten gedruckten Leiterplatte (16) getragene Lichtquelle (28) mit der elektronischen Versorgungs- und Steueranordnung (32) über eine Verbindungslasche (34) elektrisch verbunden ist.

2. Armbanduhr nach Anspruch 1, **dadurch gekennzeichnet, dass** die Aktivierungskomponente (72) ein bipolarer Magnet ist und dass die Detektionskomponente (74) ein magnetischer Sensor ist.

3. Armbanduhr nach einem der Ansprüche 1 oder 2, **dadurch gekennzeichnet, dass** die untere Oberfläche (20) des Zifferblatts (8) an der Stelle, an der sich das mindestens eine Leuchtzeichen (12a-12e) befindet, das in dem Zifferblatt (8) angeordnet ist, mit einem Lichtleiter (22a-22d) versehen ist, in den das von der Lichtquelle (28) erzeugte Licht eingeleitet wird.

4. Armbanduhr nach Anspruch 3, **dadurch gekennzeichnet, dass** der Lichtleiter (22a-22d) lichtstreuend ist.

5. Armbanduhr nach Anspruch 3, **dadurch gekennzeichnet, dass** der Lichtleiter (22a-22d) lichtdurchlässig ist und dass Lichtauskoppler in dem Lichtleiter (22a-22d) ausgebildet sind, deren Funktion darin besteht, das Licht, das durch die Lichtquelle (28) eingeleitet wird, nach oben in Richtung zu dem Leuchtzeichen (12a-12e) auszukoppeln.

6. Armbanduhr nach einem der Ansprüche 1 bis 5, **dadurch gekennzeichnet, dass** die erste gedruckte Leiterplatte (16) mit ihrer oberen Oberfläche (18) gegen die untere Oberfläche (20) des Zifferblatts (8) geklebt ist.

7. Armbanduhr nach einem der Ansprüche 1 bis 6, **dadurch gekennzeichnet, dass** die Verbindungslasche (34) an einer Stelle des Umfangs der ersten gedruckten Leiterplatte (16) vorgesehen ist und in einen Verbinder (44) eingesetzt ist, der auf der zweiten gedruckten Leiterplatte (16) vorgesehen ist.

8. Armbanduhr nach einem der Ansprüche 1 bis 7, **dadurch gekennzeichnet, dass** die Aktivierungskomponente (72) auf der Verbindungslasche (34) angeordnet ist.

9. Armbanduhr nach einem der Ansprüche 1 bis 8, **dadurch gekennzeichnet, dass** ein erster elektrisch leitender Kontaktbereich (50) auf einer unteren Fläche der zweiten gedruckten Leiterplatte (42) ausgebildet ist und mit einem negativen Anschluss (52) einer Quelle (54) für elektrische Energie direkt in Kontakt steht und dass ein zweiter Kontaktbereich (56) mit einem positiven Anschluss (58) der Quelle (54) für elektrische Energie verbunden ist, wobei die Quelle (54) für elektrische Energie unter der zweiten gedruckten Leiterplatte (42) mittels eines elektrisch leitenden Befestigungsflansches (60) befestigt ist, der mit dem zweiten Kontaktbereich (56) in Kontakt steht und mit dem positiven Anschluss (58) der Quelle (54) für elektrische Energie über ein Kontaktplättchen (66) verbunden ist.

10. Armbanduhr nach Anspruch 1, **dadurch gekennzeichnet, dass** die Lichtquelle (28) von außerhalb des Uhrengehäuses (1) versorgt und gesteuert wird mittels einer Drahtverbindung (78), die diese Lichtquelle (28) mit einem Versorgungs- und Steuergehäuse (80) verbindet.

## Claims

1. Wristwatch comprising a watch case (1) inside which is housed a timepiece movement (36), a bezel (4) mounted to rotate on the watch case (1) and a dial (8) provided with at least one luminous index (12a-12e), said luminous index (12a-12e) being illuminated through the dial (8) by at least one light source (28) disposed underneath the dial (8) and powered by an electrical energy source (54), an activation component (72) for activating the light source (28) being housed inside the rotating dial (4) and cooperating with a detection component (76) housed inside the watch case (1), the activation component (72) being arranged such that, in a determined position of the rotating bezel (4), the presence of the activation component is detected by the detection component (76), the detection component (76) being arranged to emit then an electrical signal which will be addressed to an electronic power and control assembly (32) housed inside the watch case (1), the electronic power and control assembly (32) being arranged to emit in response to reception of the electrical signal emitted by the detection component (76) an electrical signal that activates the lighting of the light source (28) for a determined period of time, the at least one light source (28) being mounted on an upper surface (18) of a first printed circuit sheet (16) disposed underneath a lower surface (20) of the dial (8), **characterized in that** the first printed circuit sheet (16) is disposed above the timepiece movement (36), and **in that** a second printed circuit sheet (42) which carries the electronic power and control assembly (32) is disposed underneath the timepiece movement (36), the light source (28) carried by the first printed circuit sheet (16) being electrically connected to the electronic power and control assembly (32) by means of a connecting tongue (34).

2. Wristwatch according to claim 1, **characterized in that** the activation component (72) is a bipolar magnet and **in that** the detection component (74) is a magnetic sensor.

3. Wristwatch according to any of claims 1 or 2, **characterized in that** the lower surface (20) of the dial (8) is provided, at the location that will correspond to the at least one luminous index (12a-12e) provided in the dial (8), with a light guide (22a-22d) into which is injected the light produced by the light source (28).

4. Wristwatch according to claim 3, **characterized in that** the light guide (22a-22d) is a diffusing light guide.

5. Wristwatch according to claim 3, **characterized in that** the light guide (22a-22d) is transparent and **in that** light extractors, whose function is to extract upwards towards the luminous index (12a-12e) the light injected by the light source (28), are structured in the light guide (22a-22d).

6. Wristwatch according to any of claims 1 to 5, **characterized in that** the first printed circuit sheet (16) is bonded via the upper surface (18) thereof to the lower surface (20) of the dial (8).

7. Wristwatch according to any of claims 1 to 6, **characterized in that** the connecting tongue (34) is provided at a location on the periphery of the first printed circuit sheet (16) and is inserted into a connector (44) provided on the second printed circuit sheet (42).

8. Wristwatch according to any of claims 1 to 7, **characterized in that** the activation component (72) is arranged on the connecting tongue (34).

9. Wristwatch according to any of claims 1 to 8, **characterized in that** a first electrically conductive contact pad (50) is structured on a lower face of the second printed circuit sheet (42) and is in direct contact with a negative terminal (52) of an electrical energy source (54), and **in that** a second contact pad (56) is connected to a positive terminal (58) of the electrical energy source (54), the electrical energy source (54) being secured underneath the second printed circuit sheet (42) by means of an electrically conductive mounting clamp (60) in contact with the second contact pad (56) and connected to the positive terminal (58) of the electrical energy source (54) via a contact leaf (66).

10. Wristwatch according to claim 1, **characterized in that** the light source (28) is powered and controlled from the exterior of the watch case (1) by means of a wired connection (78) which connects said light source (28) to a power and control box (82).
